# EUROPÄISCHE PATENTSCHRIFT

(11) **EP 1 148 211 B1**
(45) Veröffentlichungstag und Bekanntmachung des Hinweises auf die Patenterteilung: **04.08.2004**
(21) Anmeldenummer: 01109652.6
(22) Anmeldetag: 19.04.2001
(51) Int. Cl.: F01L 1/32

(54) **Ventildrehvorrichtung**
Valve rotating device
Dispositif de rotation de soupape

(30) Priorität: 22.04.2000 DE 10020071
(43) Veröffentlichungstag der Anmeldung: 24.10.2001
(73) Patentinhaber: TRW Deutschland GmbH, 30890 Barsinghausen (DE)
(72) Erfinder: Kellermann, Stefan, Dipl.-Ing., 30890 Barsinghausen (DE); Schneider, Fabrice, Dipl.-Ing., 30890 Barsinghausen (DE)
(74) Vertreter: Jabbusch, Matthias Dipl.-Ing.

(56) Entgegenhaltungen:
- EP-A- 0 892 154
- DE-A- 2 155 363
- DE-A- 3 040 519
- DE-A- 19 500 321
- FR-A- 2 075 752

## Beschreibung

Die Erfindung betrifft eine Vorrichtung zum Drehen eines Ventils einer Brennkraftmaschine während der Schließbewegung des Ventils unter Verwendung eines Grundkörpers mit zentraler konischer Bohrung und darin angeordneten Ventilkegelstücken zur kraft- und formschlüssigen Verbindung mit dem Ventilschaft und unter Verwendung eines Ventilfederdeckels mit einer Anlagefläche für die Ventilfeder, wobei zwischen dem Ventilfederdeckel und dem Grundkörper Elemente zum Übertragen der bei der Entlastungsbewegung der Ventilfeder auftretenden Federdrehbewegung vom Ventilfederdeckel auf den Grundkörper angeordnet sind.

Die Leistungsdichte moderner Motoren stellt große Anforderungen an alle Motorenteile, insbesondere an die Ventile. Diese hoch beanspruchten Motorenelemente erreichen nur bei Verwendung bester Werkstoffe und präziser Bearbeitung eine ausreichende Lebensdauer. Da allein vom Ventil her die Beherrschung aller Ventilschwierigkeiten nicht immer möglich ist, wurden Wege gesucht, die Ventile insbesondere bei Großmotoren zu drehen. Dadurch werden ungleichmäßige Erwärmungen des Ventilkopfes, Verzug und Undichtigkeit sowie Hochtemperaturkorrosion und Verbrennungsrückstände an den wärmsten Stellen vermieden. Durch eine Ventildrehvorrichtung wird die Drehung eines Ventils erzwungen. Die bekannten Ventildrehvorrichtungen nutzen üblicherweise die axial wirkende steigenden Ventilfederkraft beim Öffnen des Ventils, um deren Drehung hervorzurufen. Dabei wird erreicht, daß sich das Ventil während des Öffnens um einige Winkelgrade dreht, jedoch während der Schließbewegung keine Rotationsbewegung mehr ausführt, um einen unnötigen Verschleiß am Ventil selbst zu vermeiden.

Bei einem mit Schweröl betriebenen Dieselmotor ist dagegen eine Drehbewegung des Ventils während des Schließens erwünscht, um die sich bildenden glasurartigen Ablagerungen zu entfernen. Das Ventil setzt dabei noch rotierend auf seinem Sitz auf. So zeigen beispielsweise die Deutsche Patentschrift 1 955 820 und die Deutsche Auslegeschrift 21 10 708 Vorrichtungen, welche die Drehung eines Ventils mit Hilfe der in einem scheibenförmigen Federelement gespeicherten Energie bewirken. Weitere Möglichkeiten einer Ventildrehung während des Schließens zeigt die Deutsche Offenlegungsschrift 30 04 320. Eine scheibenförmige Feder (Tellerfeder) wird als Übersetzungselement benutzt, um in schrägen Taschen des Grundkörpers laufende Kugeln so zu be- und entlasten, daß über die Tellerfedern eine Rotation entsteht, die zur Drehung des Ventils genutzt wird.

Von Ventildrehvorrichtungen wird eine hohe Betriebszuverlässigkeit erwartet. Bei normalen Betriebsbedingungen und einer entsprechenden Wartung wird mit einer Standzeit der Drehvorrichtungen in Großmotoren von 10.000 Stunden und mehr gerechnet. Bei Motoren, die kurzzeitig im Überlastbereich laufen und bei einem instationären Betrieb steigen die Belastungen der Drehvorrichtungen jedoch ganz erheblich. Empfindliche Bauteile sind hierbei infolge ihrer geringen Abmessungen die Tangentialfedern zum Verschieben der Kugeln in den schrägen Taschen. Sie werden auf Grund der erwähnten dynamischen Überlast von den sich dann unkontrolliert bewegenden Kugeln leicht beschädigt oder sogar vollends zerstört. Eine beschädigte Tangentialfeder führt zu einer Beeinträchtigung der Funktion der Drehvorrichtung und leitet in den meisten Fällen deren kompletten Ausfall ein.

Die bekannten Drehvorrichtungen beruhen auf dem Prinzip, eine geradlinige Bewegung in eine Drehbewegung umzuwandeln. Bei allen marktgängigen Drehvorrichtungen wird diese Umwandlung auf mechanischem Wege erzielt. Die Teile leiden wegen der auftretenden großen Kräfte unter einem hohen Verschleiß oder einer frühzeitigen Werkstoffermudung, so daß die vom Motorenhersteller gewünschten Standzeiten nur schwer erreichbar sind. Ferner ist der Nachteil zu berücksichtigen, daß die bekannten Drehvorrichtungen technisch aufwendig und teuer in der Herstellung sind.

In der FR-A-2 075 752 ist bereits vorgeschlagen worden, daß zwischen dem Deckel und dem Grundkörper Elemente zum Übertragen der bei der Entlastungsbewegung der Ventilfeder auftretenden Federdrehbewegung vom Deckel auf den Grundkörper angeordnet sind.

Der Erfindung liegt die Aufgabe zu Grunde, eine einleitend genannte Vorrichtung zum Drehen eines Ventils zu schaffen, deren Elemente einem geringen Verschleiß unterliegen und eine Erhöhung der Standzeiten der Drehvorrichtung ermöglichen. Dabei soll eine einfache Konstruktion die Herstellung vereinfachen und die gesamte Drehvorrichtung preiswerter gestalten.

Die Erfindung löst diese Aufgabe für eine einleitend genannte Vorrichtung dadurch, daß der Deckel mit einem zur Ventilachse konzentrischen Zahnkranz mit einer einseitig gerichteten Sperrverzahnung versehen ist, in welche die Verzahnung eines Ratschenringes greift, der formschlüssig jedoch in Ventillängsrichtung bewegbar mit dem Grundkörper verbunden ist.
Der Grundkörper kann dabei über ein Axiallager auf dem Deckel abgestützt sein.
Ferner ist es von Vorteil, zur Aufnahme von Seitenkräften ein Nadellager zwischen dem Deckel und dem Grundkörper anzuordnen.
Um die Verdrehung des Ratschenringes relativ zum Grundkörper zu verhindern, kann dieser mit auf seinem Umfang verteilt angeordneten Paßfedern in axial gerichtete Nuten des Grundkörpers greifen und somit axial bewegbar bleiben.
Um ein ungewolltes Abheben des Ratschenringes von der Sperrverzahnung des Deckels zu verhindern, können Druckfedern zwischen dem Grundkörper und dem Ratschenring eingesetzt werden, so daß ein ständiger Eingriff zwischen den Sperrverzahnungen erreicht wird.

Die erfindungsgemäß gestaltete Ventildrehvorrichtung benutzt nicht den Ventilhub oder die Ventilfederkräfte, um eine hieraus abgeleitete Drehung zu erzeugen. Ausgenutzt wird vielmehr die beim Spannen oder Entspannen einer Schraubenfeder - hier Ventilfeder - einhergehende Drehbewegung, die lediglich mit geeigneten mechanischen Elementen vom Deckel über den Grundkörper und die Ventilkegelstücke in den Ventilschaft geleitet werden. Die Ventilfederkräfte werden bei der Übertragung vom Ventilfederdeckel auf den Grundkörper durch ein Axiallager so geleitet, daß die Sperrverzahnungen von Ratschenring und Deckel keinen großen Kräften ausgesetzt sind und der Verschleiß dieser Teile sehr gering gehalten werden kann. Es ist einleuchtend, daß die eingesetzten einfachen Bauteile die Herstellung der gesamten Drehvorrichtung einfach und preiswert gestaltet.

In der Zeichnung ist der Axialschnitt eines Ausführungsbeispiels der Erfindung schematisch dargestellt und nachstehend erläutert. Es zeigen:
- Figur 1: den Axialschnitt durch den Grundkörper, den Ventilfederdeckel und den Ölschutzdeckel,
- Figur 2: eine Einzelheit der Sperrverzahnung im Umfangsschnitt und
- Figur 3: eine Einzelheit der axialen Abstützung des Ratschenringes.

Die Drehvorrichtung mit den Lösungsmerkmalen der Erfindung besteht aus einem Ventilfederdeckel 1 mit einer Anlagefläche 2 für die Ventilfeder 22. Der koaxial zum Deckel 1 angeordnete Grundkörper 3 ist mit einer konischen Bohrung 4 zur Aufnahme der Ventilkegelstücke 20 versehen, um eine kraftübertragende Verbindung mit dem Ventilschaft 21 herzustellen. Zwischen der der Ventilfeder 22 abgekehrten Seite des Deckels 1 und dem Grundkörper 3 ist ein Wälzlager in Form eines Axialkugellagers 5 angeordnet. Durch ein Nadellager 6 wird der Grundkörper 3, bezogen auf den Deckel 1, geführt, so daß das Axiallager 5 durch Seitenkräfte nicht belastet wird.

Konzentrisch zum Axiallager 5 angeordnet, trägt die der Ventilfeder 22 abgekehrte Oberseite des Deckels 1 einen Zahnkranz 7 mit einer Sperrverzahnung 8. In die Sperrverzahnung 8 greift die Verzahnung eines Ratschenringes 9, der axial beweglich, jedoch gegen Verdrehung gegen den Grundkörper 3 gesichert ist. Die Sicherung übernehmen auf dem Umfang des Ratschenringes 9 verteilt angeordnete Paßfedern 10, die in entsprechende Nuten 11 des Grundkörpers 3 greifen.
Um zu verhindern, daß der Ratschenring 9 seinen Kontakt mit der Sperrverzahnung 8 verliert, sind Druckfedern 12 auf der Stirnfläche verteilt angeordnet. Die Federn 12 haben ihre Widerlager in Bohrungen 13 des Ratschenringes 9 und in Hülsen 14, die mit ihren äußeren geschlossenen Flächen an der Unterseite eines Flansches 15 des Grundkörpers 3 anliegen. Die Druckfeder 12 sorgt ständig durch eine geringfügige Vorspannung für einen ausreichenden Eingriff der Zähne der Sperrverzahnungen von Ratschenring 9 und Ventilfederdeckel 1.
Die gesamte Einrichtung ist von einem Ölschutzdeckel 16 umfaßt und durch einen üblichen Sprengring 17 gesichert. Ein Ring 18 an der Unterseite des Deckels 1 sorgt für eine unverlierbare Verbindung der vormontierten Einheit.

Um das Ventil zu öffnen, drückt ein nicht dargestellter Kipphebel mit seinem Druckfinger auf die Stirnseite des Ventilschaftsendes. Über die Ventilkegelstücke 20 wird die Druckkraft dem Grundkörper mitgeteilt. Die eingeleiteten axialen Kräfte sind mit F bezeichnet. Sie werden über das Axiallager 5 in den Ventilfederdeckel 1 und von diesem auf die Ventilfeder 22 übertragen. Die Ventilfeder 22 führt bei ihren axialen Kompressionsbewegung eine schraubenförmige Bewegung aus, die wegen der großflächigen Anlage am Deckel 1 diesen mitdreht. Die auf der Oberseite des Deckels 1 angeordneten Sperrzähne gleiten relativ zum Ratschenring 9. Dieser wird nicht mitgedreht, da er durch die Zahnschrägen eine axial aufwärts gerichtete Ausweich-bewegung ausführen kann. Das Ventil selbst dreht sich ebenfalls nicht, da der Druckfinger des Kipphebels ein ausreichendes Bremsmoment durch Reibung verursacht.
Beim Schließen des Ventils wird die Ventilfeder 22 entspannt. Sie kann sich wieder in ihre Ausgangsposition zurückdrehen und durch die kraftschlüssige Verbindung mit dem Ventildeckel 1 diesen in seine Ausgangslage zurückdrehen. Die Drehung des Ventildeckels 1 führt zu einer Mitnahme des Ratschenringes 9, da die miteinander in Eingriff stehenden Zähne einseitig gerichtet sind und bei der Rückdrehbewegung die Wirkung von Anschläge haben. Die Drehbewegung des Ratschenringes 9 wird über dessen Paßfedern auf den Grundkörper 3 und durch die kraftübertragende Verbindung mit dem Ventil auf dieses übertragen. Das von der Ventilfeder 22 erzeugte Drehmoment ist erheblich größer als das vom Kipphebelfinger auf die Endfläche des Ventilschaftes ausgeübte Bremsmoment.

## Patentansprüche

1. Vorrichtung zum Drehen eines Ventils einer Brennkraftmaschine während der Schließbewegung des Ventils, unter Verwendung eines Grundkörpers (3) mit zentraler, konischer Bohrung (4) und darin angeordneten Ventilkegelstücken (20) zur kraft- und formschlüssigen Verbindung mit dem Ventilschaft (21) und unter Verwendung eines Ventilfederdeckels (1) mit einer Anlagefläche für die Ventilfeder (22), wobei zwischen dem Ventilfederdeckel (1) und dem Grundkörper (3) Elemente (7, 8, 9, 10, 11) zum Übertragen der bei der Entlastungsbewegung der Ventilfeder (22) auftretenden Federdrehbewegung vom Ventilfederdeckel (1) auf den Grundkörper (3) angeordnet sind,
**dadurch gekennzeichnet,**
**daß** der Ventilfederdeckel (1) mit einem zur Ventilachse (19) konzentrischen Zahnkranz (8) mit einer einseitig gerichteten Sperrverzahnung versehen ist, in welche ein Ratschenring (9) greift, der formschlüssig, jedoch in Ventillängsrichtung bewegbar, mit dem Grundkörper (3) verbunden ist.

2. Vorrichtung nach Anspruch 1, **dadurch gekennzeichnet, daß** der Grundkörper über ein Axiallager (5) auf dem Deckel abgestützt ist.

3. Vorrichtung nach einem der Ansprüche 1 bis 2, **dadurch gekennzeichnet, daß** zur Aufnahme von Seitenkräften ein Nadellager (6) zwischen dem Deckel und dem Grundkörper angeordnet ist.

4. Vorrichtung nach einem der Ansprüche 1 bis 3, **dadurch gekennzeichnet, daß** der Ratschenring mit auf seinem Umfang verteilt angeordneten Paßfedern (10) in axial gerichtete Nuten (11) des Grundkörpers greifend gegen relative Verdrehung zum Grundkörper gesichert ist.

5. Vorrichtung nach einem der Ansprüche 1 bis 4, **dadurch gekennzeichnet, daß** die Ratschenring (9) durch auf seiner dem Grundkörper zugewandten Stirnfläche verteilt angeordnete Druckfedern (12) gegen ein Abheben von der Sperrverzahnung des Deckels gesichert ist.

## Claims

1. A device for rotating a valve of an internal combustion engine during the closing movement of the valve, using a main body (3) having a central, conical hole (4) and valve ball parts (20) positioned therein for non-positive and positive connection to the valve shaft (21) and using a valve spring cover (1) having a contact surface for the valve spring (22), elements (7, 8, 9, 10, 11) being positioned between the valve spring body (1) and the main body (3), for transmitting the spring rotational movement, which arises during the unloading movement of the valve spring (22), from the valve spring cover (1) to the main body (3),
**characterized in that**
the valve spring cover (1) is provided with a gear ring (8), concentric to the valve axis (19), having locking teeth pointing to one side, in which a ratchet ring (9) engages, which is positively connected to the main body (3), but is movable in the valve lengthwise direction.

2. The device according to Claim 1,
**characterized in that**
the main body is supported on the cover via an axial bearing (5).

3. The device according to one of Claims 1 through 2,
**characterized in that**
a needle bearing (6) is positioned between the cover and the main body to absorb lateral forces.

4. The device according to one of Claims 1 through 3,
**characterized in that**
the ratchet ring is secured against twisting in relation to the main body using feather keys (10), distributed around its circumference, which engage in axially aligned grooves (11) of the main body.

5. The device according to one of Claims 1 through 4,
**characterized in that**
the ratchet ring (9) is secured against lifting off from the locking teeth of the cover by pressure springs (12), which are positioned distributed on its face facing toward the main body.

## Revendications

1. Dispositif pour tourner une soupape d'un moteur à combustion interne pendant le mouvement de fermeture de ladite soupape, en utilisant un corps de base (3) présentant un perçage conique central (4) et des pièces coniques de soupape (20) logées dans celui-ci et destinées à la liaison par force et par complémentarité de forme avec la tige de soupape (21), et en utilisant un couvercle de ressort de soupape (1) pourvu d'une surface d'application pour le ressort de soupape (22), étant précisé qu'il est prévu entre le couvercle de ressort de soupape (1) et le corps de base (3) des éléments (7, 8, 9, 10, 11) pour transmettre du couvercle (1) au corps de base (3) le mouvement rotatif de ressort qui se produit lors du mouvement de détente du ressort de soupape (22),
**caractérisé en ce que** le couvercle de ressort de soupape (1) est pourvu d'une couronne dentée (8) concentrique par rapport à l'axe de soupape (19) et comportant une denture de blocage qui est dirigée unilatéralement et dans laquelle s'engrène une bague à cliquet (9) qui est reliée au corps de base (3) par complémentarité de forme, mais en étant mobile dans le sens longitudinal de la soupape.

2. Dispositif selon la revendication 1, **caractérisé en ce que** le corps de base est en appui sur le couvercle par l'intermédiaire d'un palier axial (5).

3. Dispositif selon l'une des revendications 1 à 2, **caractérisé en ce qu'**il est prévu pour recevoir les forces latérales un roulement à aiguilles (6) entre le couvercle et le corps de base.

4. Dispositif selon l'une des revendications 1 à 3, **caractérisé en ce que** la bague à cliquet est bloquée à l'encontre d'une rotation relative par rapport au corps de base à l'aide de clavettes (10) qui sont réparties sur sa circonférence et qui pénètrent dans des rainures (11) du corps de base dirigées axialement.

5. Dispositif selon l'une des revendications 1 à 4, **caractérisé en ce que** la bague à cliquet (9) est bloquée à l'encontre d'un soulèvement hors de la denture de blocage du couvercle grâce à des ressorts de compression (12) qui sont répartis sur sa surface frontale tournée vers le corps de base.
